# EUROPÄISCHE PATENTANMELDUNG

(11) **EP 4 670 593 A1**
(43) Veröffentlichungstag der Anmeldung: **31.12.2025**
(21) Anmeldenummer: 24184527.0
(22) Anmeldetag: 26.06.2024
(51) Int. Cl.: A47K 3/28

(54) **HALTEVORRICHTUNG ZUM ANBRINGEN EINES FUNKTIONSELEMENTS AN EINER STANGE**

(71) Anmelder: Ideal Standard International NV, 1935 Zaventem (BE)
(72) Erfinder: STOILKOV, Krasimir, 5400 Sevlievo (BG)
(74) Vertreter: Feucker, Max Martin

(57) **Zusammenfassung**

Die Erfindung betrifft eine Haltevorrichtung zum Anbringen eines Funktionselements an eine Stange (2), insbesondere zum Anbringen einer Ablage (1) an eine Duschstange, umfassend: ein Halteelement (3), welches mit einer geradlinigen Bewegung in einer Anlegerichtung (4) orthogonal zu einer Erstreckungsrichtung der Stange (2) an die Stange (2) anlegbar ist, ein Fixierungselement (5), wobei das Fixierungselement (5) an dem Halteelement (3) anbringbar ist, in dem an dem Halteelement (3) angebrachten Zustand das Halteelement (3) gegen ein Abnehmen von der Stange (2) entgegen der Anlegerichtung (4) sichert, in dem an dem Halteelement (3) angebrachten Zustand von einer Bewegungsstellung in eine Fixierungsstellung und zurück überführbar ist und in der Fixierungsstellung das Halteelement (3) an der Stange (2) fixiert, wobei das Halteelement (3) in der Bewegungsstellung gemeinsam mit dem Halteelement (3) entlang der Stange bewegbar ist.

## Beschreibung

Die vorliegende Erfindung betrifft eine Haltevorrichtung zum Anbringen eines Funktionselements, wie (Dusch-/Seifen-)Ablage an eine (Dusch-)Stange sowie eine Duschstange mit einer mittels einer solchen Haltevorrichtung an der Duschstange angebrachten Ablage.

Es ist wünschenswert, wenn an einer Duschstange eine Ablage insbesondere nachträglich angebracht werden kann, auf der Seife oder beim Duschen benötigte Gegenstände einfach abgelegt werden können, sodass diese einfach während des Duschens zugänglich sind. Eine nachträgliche Anbringung der Ablage ist insbesondere dann wünschenswert, wenn in der Dusche keine andere Möglichkeit zur Ablage von Gegenständen existiert.

Aus DE 200 03 623 U1 ist eine Haltevorrichtung bekannt, bei der ein als Verbindungselement bezeichnetes Halteelement an einer Duschstange befestigt werden kann. Das Verbindungselement weist eine offene Klemmvorrichtung auf, sodass das Verbindungselement mit einer geradlinigen Bewegung in einer Anlegerichtung, welche orthogonal zu einer Erstreckungsrichtung der Duschstange ausgerichtet ist, an die Stange anlegbar ist. Aufgrund der offenen Klemmvorrichtung kann das Verbindungselement jederzeit und unter Umständen unbeabsichtigt von der Duschstange entfernt werden. Zudem ist aufgrund der offenen Gestaltung der Klemmvorrichtung nicht sichergestellt, dass die Haltevorrichtung an der beabsichtigten Stelle an der Duschstange verbleibt. Vielmehr besteht die Gefahr, dass insbesondere bei Belastung mit einer schweren Seife die Haltevorrichtung entlang der Duschstange selbsttätig nach unten rutscht.

Aufgabe der vorliegenden Erfindung ist es, die mit Bezug zum Stand der Technik geschilderten Nachteile zu beseitigen und insbesondere eine Haltevorrichtung anzugeben, die sicher an einer Duschstange befestigt ist und zudem sicher an einer gewünschten Stelle an der Duschstange fixiert ist.

Eine mögliche Lösung für die Aufgabe ist mit der Haltevorrichtung mit den Merkmalen des unabhängigen Anspruchs angegeben, wobei in der nachfolgenden Beschreibung und den Unteransprüchen weitere Lösungen und vorteilhafte Weiterbildungen angegeben sind, wobei einzelne Merkmale der vorteilhaften Weiterbildungen in technisch sinnvoller Weise miteinander kombinierbar sind.

Gelöst wird die Aufgabe insbesondere durch eine Haltevorrichtung zum Anbringen eines Funktionselements an eine Stange und insbesondere durch eine Haltevorrichtung zum Anbringen einer Ablage an eine Duschstange, wobei die Haltevorrichtung ein Halteelement umfasst, welches mit einer geradlinigen Bewegung in einer Anlegerichtung bevorzugt orthogonal zu einer Erstreckungsrichtung der Stange an die Stange anlegbar ist. Die Haltevorrichtung kann zudem ein Fixierungselement umfassen, wobei das Fixierungselement an dem Halteelement anbringbar oder angebracht ist und in dem an dem Halteelement angebrachten Zustand das Halteelement gegen ein Abnehmen von der Stange entgegen der Anlegerichtung sichert. Das Fixierungselement ist zudem insbesondere in dem an dem Halteelement angebrachten Zustand von einer Bewegungsstellung in eine Fixierungsstellung und zurück überführbar, wobei das Fixierungselement in der Fixierungsstellung das Halteelement an der Stange fixiert. Das Halteelement und/oder das Fixierungselement sind zudem so ausgebildet und angeordnet, dass das Halteelement in der Bewegungsstellung des Fixierungselements gemeinsam mit dem Fixierungselement entlang der Stange bewegbar ist.

Mit anderen Worten: Die Erfindung sieht in ihrem Grundgedanken vor, dass die Haltevorrichtung neben dem an der Stange anliegenden und im fertig montierten Zustand das Funktionselement tragende Halteelement ein von dem Halteelement separates Fixierungselement umfasst, welches einerseits das Halteelement gegen ein Entfernen von der Stange entgegen der Anlegerichtung sichert und andererseits in einer ersten Stellung (Fixierungsstellung) das Halteelement gegen ein Verschieben entlang der Stange sichert, und in einer zweiten Stellung (Bewegungsstellung) ein Verschieben des Halteelements und entlang der Stange ermöglicht. Eine solche Haltevorrichtung kann nachträglich an einer Stange angebracht werden, während gleichzeitig ein unbeabsichtigtes Abnehmen von der Stange und Verschieben entlang der Stange verhindert ist, wohinggegen in der Bewegungsstellung das Halteelement entlang der Stange verschoben werden kann.

Das Halteelement kann aus mehreren Bauteilen bestehen. Bevorzugt ist das Halteelement aus genau einem Bauteil gebildet. Das Halteelement kann in einer Ausführungsform als Funktionselement (beispielsweise als Ablage) ausgebildet sein. Bevorzugt ist jedoch, dass das Halteelement geeignet ist, um ein separates Funktionselement an dem Halteelement anzubringen.

Das Halteelement ist insbesondere so ausgebildet, dass es in einer insbesondere orthogonal zur Erstreckungsrichtung der Stange ausgerichteten Ebene an die Stange angelegt werden kann. Beispielsweise kann das Halteelement zwei armförmige Fortsätze aufweisen, welche beim Anlegen des Halteelements an die Stange auf gegenüberliegenden Seiten an der Stange vorbeigeführt werden und in dem an der Stange angelegten Zustand über die Stange hervorstehen. Die armförmigen Fortsätze bilden dabei einerseits zwischen sich eine Einführungsöffnung aus, durch welche hindurch die Stange geführt wird, wenn das Halteelement an die Stange angelegt wird. Andererseits wird von den armförmigen Fortsätzen eine Öffnung definiert, in der die Stange im angelegten Zustand angeordnet ist. Mittels der beiden armförmigen Fortsätze ist die Stellung des Halteelements quer zur Anlegerichtung in der an der Stange angelegten Stellung definiert. Die armförmigen Fortsätze können abschnittsweise an der Stange anliegen.

Das Fixierungselement ist derart ausgebildet, dass es an dem Halteelement anbringbar ist, wenn das Halteelement an die Stange angelegt ist. Das Fixierungselement kann beispielsweise derart ausgebildet sein, dass es in dem an dem Halteelement angebrachten Zustand ebenfalls an der Stange anliegt.

Das Halteelement und das Fixierungselement sind bevorzugt derart ausgebildet, dass das Fixierungselement, nachdem es an dem Halteelement insbesondere unverlierbar angebracht ist, zwischen der Bewegungsstellung und der Fixierungsstellung hin und her überführbar ist. Das Halteelement und/oder das Fixierungselement sind insbesondere so ausgebildet, dass in der Fixierungsstellung ein Kraftschluss zwischen der Haltevorrichtung und der Stange vorliegt, wobei die Haltekraft in der Fixierungsstellung wesentlich größer ist als in der Bewegungsstellung. Das Halteelement und das Fixierungselement sind hingegen so ausgebildet, dass in der Bewegungsstellung keine oder nur eine geringe Haltekraft zwischen der Haltevorrichtung und der Stange vorliegt, sodass die Haltevorrichtung entlang der Stange verschiebbar ist.

Das Fixierungselement ist insbesondere so ausgebildet, dass es manuell/händisch und werkzeuglos zwischen der Fixierungsstellung und Bewegungsstellung überführbar ist. Es ist möglich, dass das Fixierungselement zwischen der Fixierungsstellung und der Bewegungsstellung durch eine insbesondere lineare Bewegung oder durch eine Drehbewegung überführbar ist.

Bevorzugt ist jedoch, dass das Fixierungselement durch eine Schwenkbewegung von der Bewegungsstellung in die Fixierungsstellung überführbar ist. Hierzu wird eine Achse ausgebildet, um die das Fixierungselement zwischen der Fixierungsstellung und der Bewegungsstellung verschwenkt werden kann, wobei der Schwenkwinkel zwischen der Fixierungsstellung und der Bewegungsstellung insbesondere einen Wert zwischen 30° und 180°, bevorzugt zwischen 45° und 120°, besonders bevorzugt zwischen 60° und 100° und bevorzugt 90° aufweist.

Das Fixierungselement ist insbesondere in dem an dem Halteelement angebrachten Zustand, zumindest abschnittsweise, innerhalb der armförmigen Fortsätzen angeordnet. Das Fixierungselement umgibt somit die armförmigen Fortsätze nicht auf ihrer Außenseite, sondern ist in einem zwischen den beiden armförmigen Fortsätzen ausgebildeten Raum angeordnet.

So kann beispielsweise vorgesehen sein, dass das Fixierungselement zwischen den beiden armförmigen Fortsätzen schwenkbar gelagert ist. Hierzu kann vorgesehen sein, dass das Fixierungselement stiftförmige Vorsprünge aufweist, die in entsprechende Aussparungen in den armförmigen Fortsätzen eingreifen oder umgekehrt.

Bevorzugt ist jedoch, dass das Fixierungselement mittels eines Stiftes zwischen den armförmigen Fortsätzen schwenkbar an dem Halteelement anbringbar bzw. angebracht ist. In diesem Fall weist das Fixierungselement bevorzugt ein Durchgangsloch auf, durch welches ein Stift hindurchgesteckt werden kann, welcher gleichzeitig in zugehörige Löcher in den armförmigen Fortsätzen eingreift, die konzentrisch zu dem Durchgangsloch in dem Fixierungselement angeordnet sind. Auf diese Weise kann das Fixierungselement einfach an dem bereits mit der Duschstange in Anlage befindlichen Halteelement angebracht werden, indem das Fixierungselement zunächst zwischen den armförmigen Fortsätzen angeordnet wird und der Stift von außen durch ein Loch in dem ersten Fortsatz, durch das Loch in dem Fixierungselement und anschließend in das Loch im zweiten Fortsatz gesteckt wird.

Das Fixierungselement ist bevorzugt hebelförmig ausgebildet und somit um eine (Schwenk-)Achse schwenkbar. Der Hebel weist ein exzentrisches Profil auf, das derart ausgebildet ist, dass die Klemmkraft zwischen Haltevorrichtung und Duschstange in der Fixierungsstellung des Fixierungselements am größten ist und bei einer Schwenkbewegung des Hebels aus der Fixierungsstellung zu der Bewegungsstellung abnimmt.

Das Fixierungselement ist insbesondere so ausgebildet, dass ein Hebelarm sich in der Fixierungsstellung entlang der Stange erstreckt. Demgegenüber ist das Fixierungselement insbesondere so ausgebildet, dass der Hebelarm in der Bewegungsstellung mit einem Winkel zwischen 20° und 180°, bevorzugt zwischen 45° und 120°, besonders bevorzugt zwischen 60° und 100°, bevorzugt mit 90° zur Stange ausgerichtet ist.

Auf seiner der Duschstange zugewandten Oberseite kann das Fixierungselement eine Kontur aufweisen, die in ihrer Krümmung (um die zentrale Achse der insbesondere im Querschnitt kreisrunden Duschstange) der Krümmung der Stange entspricht. Das Fixierungselement liegt also in der Ebene orthogonal zur Längserstreckungsrichtung der Duschstange nicht nur punktförmig, sondern linienförmig an der Duschstange an, wodurch die Haltekraft vergrößert ist.

Für eine schonende und gleichmäßige Belastung der Stange kann vorgesehen sein, dass zwischen dem Fixierungselement und der Stange ein komprimierbares Kunststoffelement angeordnet ist, mit welchem die Krafteinwirkung zwischen Duschstange und Haltevorrichtung verteilt werden kann und mit welchem ein direkter Kontakt zwischen Fixierungselement und Stange verhindert wird.

Die Erfindung betrifft auch eine Duschstange mit einer an der Duschstange befestigten Haltevorrichtung sowie einer auf der Haltevorrichtung angebrachten Ablage. In diesem Zusammenhang kann insbesondere vorgesehen sein, dass die Ablage auf ihrer im angebrachten Zustand unteren Seite eine Formgestaltung aufweist, die der äußeren Kontur der Haltevorrichtung entspricht. Somit kann die Ablage von oben auf die Haltevorrichtung aufgesetzt werden.

Die Erfindung sowie das technische Umfeld werden im Folgenden anhand der Figuren beispielhaft erläutert. Es zeigen schematisch
- Figur 1:: eine Duschstange mit einer daran angebrachten Ablage,
- Figur 2:: die Duschstange mit einer Haltevorrichtung,
- Figur 3:: das Anlegen eines Halteelements an die Duschstange,
- Figur 4:: das Anordnen eines Fixierungselements an dem Halteelement,
- Figur 5:: das Einbringen eines Stiftes in das Halteelement und das Fixierungselement,
- Figur 6:: eine Schnittdarstellung durch die Haltevorrichtung in einer Bewegungsstellung des Fixierungselements,
- Figur 7:: die Querschnittsansicht in einer Fixierungsstellung des Fixierungselements,
- Figur 8:: das Aufsetzen der Ablage auf das Halteelement und
- Figur 9:: eine Untersicht auf die Ablage, die Haltevorrichtung und die Duschstange.

Die vorliegende Erfindung betrifft die Anbringung einer Ablage 1 an eine Duschstange 2, wie es in Figur 1 dargestellt ist.

Die zur Anbringung der Ablage 1 an die Duschstange 2 erforderliche Haltevorrichtung ist in Figur 2 in einem an die Duschstange 2 angebrachten Zustand dargestellt.

Die Haltevorrichtung umfasst ein Halteelement 3 mit einem ersten armförmigen Fortsatz 3.1 und einem zweiten armförmigen Fortsatz 3.2. Die Haltevorrichtung umfasst zudem ein Fixierungselement 5, welches mittels eines Stiftes 6 zwischen den beiden armförmigen Fortsätzen 3.1 und 3.2 schwenkbar angeordnet ist. Wie insbesondere aus den Figuren 6 und 7 hervorgeht, weist das Fixierungselement 5 einen Hebelarm 5.2 und ein exzentrisches Profil 5.1 auf.

Die Haltevorrichtung umfasst zudem ein komprimierbares Kunststoffelement 7, welches zwischen dem Fixierungselement 5 und der Duschstange 2 im montierten Zustand angeordnet ist.

Zur Anbringung der Haltevorrichtung an die Duschstange 2 wird das Halteelement 3 an die Duschstange 2 angelegt. Hierzu wird das Halteelement 3 in einer geradlinigen Bewegung in einer Anlegerichtung 4, welche orthogonal zu der Längserstreckungsrichtung der Duschstange 2 ist, an die Duschstange 2 angelegt, wobei die beiden armförmigen Fortsätze 3.1 und 3.2 auf gegenüberliegenden Seiten an der Duschstange 2 vorbeigeführt werden (siehe Figur 3). Nach dem Anlegen des Halteelements 3 stehen die beiden armförmigen Fortsätze 3.1 und 3.2 über die Duschstange 2 über (siehe Figur 4).

In diesem Zustand kann das Fixierungselement 5 zwischen die beiden armförmigen Fortsätze 3.1 und 3.2 gebracht werden (siehe Figur 4).

Im Folgenden wird der Stift 6 in Löcher in den beiden armförmigen Fortsätzen 3.1 und 3.2 und durch ein Loch in dem Fixierungselement 5 hineinhgesteckt (siehe Figur 5). In diesem Zustand, in dem das Fixierungselement 5 an dem Halteelement 3 angebracht ist, ist das Halteelement 3 durch das Fixierungselement gegen ein Abnehmen von der Duschstange 2 gesichert.

In dem an dem Halteelement 3 angebrachten Zustand kann das Fixierungselement 5 zwischen der in Figur 6 gezeigten Bewegungsstellung und der in Figur 7 gezeigten Fixierungsstellung verschwenkt werden. In der in Figur 7 gezeigten Fixierungsstellung ist der Hebelarm 5.2 des Fixierungselements 5 parallel zur Duschstange 2 ausgerichtet, wobei aufgrund der Form des exzentrischen Profils 5.1 eine relativ große Klemmkraft zwischen der Haltevorrichtung und der Duschstange 2 wirkt. Die Haltevorrichtung ist somit sicher an der Duschstange 2 fixiert und gegen ein Verschieben entlang der Duschstange 2 gesichert.

Bei der in Figur 6 gezeigten Bewegungsstellung ist diese Haltekraft aufgrund der exzentrischen Ausgestaltung des Profils 5.1 geringer oder ggf. gar nicht vorhanden, sodass die Haltevorrichtung entlang der Duschstange 2 (angedeutet durch den Doppelpfeil in Figur 6) einfach verschoben werden kann.

Wenn sich die Haltevorrichtung an der gewünschten Stelle an der Duschstange 2 befindet und das Fixierungselement 5 in seine Fixierungsstellung gebracht wurde, kann die Ablage 1 von oben entlang der Duschstange 2 auf die Haltevorrichtung aufgesetzt werden (Figur 8).

Wie aus Figur 9 hervorgeht, weist die Ablage 1 auf ihrer Unterseite eine Aussparung auf, die in ihrer Form an die Außenkontur des Halteelements 3 angepasst ist, sodass die Ablage 1 sicher auf das Halteelement 3 aufgesteckt werden kann.

### Bezugszeichenliste

- 1: Ablage
- 2: Stange
- 3: Halteelement
- 3.1: erster Fortsatz
- 3.2: zweiter Fortsatz
- 4: Anlegerichtung
- 5: Fixierungselement
- 5.1: Exzentrisches Profil
- 5.2: Hebelarm
- 6: Stift
- 7: Kunststoffelement

## Patentansprüche

1. Haltevorrichtung zum Anbringen eines Funktionselements an eine Stange (2), insbesondere zum Anbringen einer Ablage (1) an eine Duschstange, umfassend:
- ein Halteelement (3), welches mit einer insbesondere geradlinigen Bewegung in einer Anlegerichtung (4) an die Stange (2) anlegbar ist,
- ein Fixierungselement (5), wobei das Fixierungselement (5)
• an dem Halteelement (3) anbringbar oder angebracht ist,
• in dem an dem Halteelement (3) angebrachten Zustand das Halteelement (3) gegen ein Abnehmen von der Stange (2) entgegen der Anlegerichtung (4) sichert,
• in dem an dem Halteelement (3) angebrachten Zustand von einer Bewegungsstellung in eine Fixierungsstellung und zurück überführbar ist und
• in der Fixierungsstellung das Halteelement (3) an der Stange (2) fixiert, wobei
das Halteelement (3) in der Bewegungsstellung gemeinsam mit dem Fixierungselement (5) entlang der Stange (2) bewegbar ist.

2. Haltevorrichtung nach Anspruch 1, wobei das Halteelement (3) zwei armförmige Fortsätze (3.1, 3.2) aufweist, welche beim Anlegen des Halteelements (3) an die Stange (2) auf gegenüberliegenden Seiten an der Stange (2) vorbeigeführt werden und in dem an der Stange (2) angelegten Zustand über die Stange (2) vorstehen.

3. Haltevorrichtung nach Anspruch 2, wobei das Fixierungselement (5) in dem an dem Halteelement (3) angebrachten Zustand zumindest abschnittsweise zwischen den armförmigen Fortsätzen (3.1, 3.2) angeordnet ist.

4. Haltevorrichtung nach einem der vorhergehenden Ansprüche, wobei das Fixierungselement (5) mittels eines Stiftes (6) insbesondere zwischen den armförmigen Fortsätzen (3.1, 3.2) schwenkbar an dem Halteelement (3) anbringbar oder angebracht ist.

5. Haltevorrichtung nach einem der vorhergehenden Ansprüche, wobei das Fixierungselement (5) durch eine Schwenkbewegung von der Bewegungsstellung in die Fixierungsstellung überführbar ist.

6. Haltevorrichtung nach einem der vorhergehenden Ansprüche, wobei das Fixierungselement (5) als Hebel ausgebildet ist und auf der der Stange (2) zugewandten Seite ein exzentrisches Profil (5.1) aufweist.

7. Haltevorrichtung nach Anspruch 6, wobei ein Hebelarm (5.2) sich in der Fixierungsstellung entlang der Stange (2) erstreckt.

8. Haltevorrichtung nach Anspruch 7, wobei der Hebelarm (5.2) an seiner der Stange (2) zugewandten Oberseite eine Kontur mit einer Krümmung aufweist, die dem Radius der Stange (2) entspricht.

9. Haltevorrichtung nach einem der Ansprüche 6 bis 8, wobei zwischen dem Fixierungselement (5) und der Stange (2) ein komprimierbares Kunststoffelement (7) angeordnet ist.
